# EUROPÄISCHE PATENTSCHRIFT

(11) **EP 0 930 919 B1**
(45) Veröffentlichungstag und Bekanntmachung des Hinweises auf die Patenterteilung: **03.11.2004**
(21) Anmeldenummer: 98946277.5
(22) Anmeldetag: 05.08.1998
(51) Int. Cl.: A63B 21/008

(54) **SCHWIMM- UND/ODER GYMNASTIKSYSTEM**
SWIMMING AND/OR GYMNASTICS SYSTEM
SYSTEME DESTINE A LA NATATION ET/OU A LA GYMNASTIQUE

(30) Priorität: 05.08.1997 DE 19733805
(43) Veröffentlichungstag der Anmeldung: 28.07.1999
(73) Patentinhaber: Haase, Brigitte, 38239 Salzgitter (DE)
(72) Erfinder: HAASE, Otto, D-38239 Salzgitter (DE)
(74) Vertreter: Einsel, Robert, Dipl.-Ing.
(86) Internationale Anmeldenummer: PCT/EP1998/004886
(87) Internationale Veröffentlichungsnummer: WO 1999/007444

(56) Entgegenhaltungen:
- DE-C- 593 763
- US-A- 3 517 930
- US-A- 5 266 069
- US-A- 5 531 657
- US-A- 5 643 154

## Beschreibung

Die Erfindung betrifft ein Schwimm- und/oder Gymnastiksystem, das ein flaches Grundelement mit Öffnungen und weitere steckbar mit diesen Öffnungen verbindbare Zusatzelemente aufweist.

Schwimmbretter und Schimmhilfen sind bekannt, beispielsweise aus der DE-PS 593 763, der DE 43 33 941 A1, dem DE-GM 1 770 532 sowie Prospekt der Firma Volley Sportartikel GmbH, Ispo 1989, Seite 18 bis 20. Die DE-PS 593 763 offenbart eine Hilfsvorrichtung zum selbständigen Erlernen des Schwimmens, bei der eine geformte Platte am hinteren Ende eine halbkreisförmige Ausnehmung zur Auflage des Kinns des Schwimmers sowie auf ihrer Oberseite mindestens zwei Handgriffe aufweist, die in Vorderrichtung in Armlängenabstand an der Oberseite der Platte angebracht sind.

Aus dem DE-GM 17 70 532 geht ein Schwimmbrett hervor, das einen beträchtlichen Körper mit zumindest zwei Handgriffen sowie einem Ausschnitt für den Kopf bzw. das Kinn des Schwimmers aufweist. Das Schwimmbrett dient dem leichten Erlernen des Schwimmens, der Rettung Ertrinkender sowie als Hilfsmittel zur Rettung Schiffsbrüchiger.

Die DE 43 33 341 A1 offenbart eine Schwimmhilfe, die Auftriebselemente aufweist, welche in zahlreichen Varianten mit einem Trägerelement verbunden werden. Die Schwimmhilfe wird durch einen Gurt im Taillenbereich des Schwimmers befestigt.

Diese vorbekannten Schwimmbretter, Schwimmlernhilfen und Rettungshilfsmittel sind nur für ihren jeweiligen sehr eng begrenzten Einsatzzweck brauchbar.

Schwimmsysteme sind ebenfalls bekannt, insbesondere in der Ausformung als zweiteilige Schwimmtrainingshilfe mit einem flachen Grundelement und einem senkrecht in dieses einsteckbaren Widerstandselement.

Das flache Grundelement ist im wesentlichen rechteckig mit im oberen Bereich vorgesehener trapezförmiger Ausformung. Die Ecken sind jeweils abgerundet geformt. In dem oberen trapezförmigen Ansatz ist ein länglicher rechteckiger Schlitz vorgesehen. Im unteren Bereich des flachen Grundelementes sind runde Öffnungen mit Abstand zur äußeren Kante des Grundelementes vorgesehen. Durch diese runden Öffnungen können zum einen Füße durchgesteckt werden. Zum anderen aber können die vorderen Glieder der Hände darin eingreifen, wobei sich die Handballen an der äußeren Kante des flachen Grundelementes festhalten. Das flache Widerstandselement weist einen mittleren Bereich auf, welcher genau in den länglichen rechteckigen Schlitz des flachen Grundelementes paßt. Außerhalb dieses mittleren Bereiches kragt auf der einen Seite das Widerstandselement aus. Es bildet dabei einen im wesentlichen rechteckigen Bereich mit abgerundeten Ecken und zwei symmetrisch zueinander angeordneten runden Öffnungen in der Fläche dieses Bereiches. Der zu dem in den flachen Schlitz eingreifenden Bereich benachbarte andere Teilbereich des Widerstandselementes ist mit Ausnehmungen nach innen versehen, welche eine solche Dimensionierung aufweisen, daß Fußgelenke darin Platz finden. Die Aussparung wird auf der äußeren Seite des Widerstandselementes von, eine Rundung mit flacher Kante beschreibenden länglichen, hammerartig auskragenden Endbereichen begrenzt. Das Widerstandselement bildet in Einfügung in den Schlitz innerhalb des Grundelementes einen Wasserwiderstand aus, wobei dieses Widerstandselement aufgrund des gegenströmenden Wassers innerhalb des rechteckigen Schlitzes eine Kippbewegung ausführen kann.

Derartige Schwimmsysteme sind schon etwas flexibler als die zunächst eingangs diskutierten Schwimmhilfen, aber nach wie vor nur sehr beschränkt und begrenzt verwendbar.

Ein Schwimm- und/oder Gymnastiksystem nach dem Oberbegriff des Anspruchs 1 ist aus der US-5 643 154 bekannt.

Der Erfindung liegt die Aufgabe zugrunde, ein Schwimm- und/oder Gymnastiksystem nach dem Oberbegriff des Anspruchs 1 zu schaffen, welches sehr gut mit den Händen angreifbar ist und festgehalten werden kann und bei nur geringem Materialaufwand sehr vielseitig für Schwimmübungen und gymnastische Übungen im Wasser, aber auch an Land verwendbar ist.

Die Aufgabe wird durch ein Schwimm- und/oder Gymnastiksystem nach dem Oberbegriff des Anspruchs 1 dadurch gelöst, daß Zusatzelemente ein einen Wasserwiderstand erzeugendes, in zumindest eine zentrale Öffnung des Grundelementes eingreifbar geformtes und das Grundelement an dessen äußeren Kanten klemmend umgreifendes Element und ein in längliche Öffnungen des Grundelementes eingreifendes Griffelement sind. Weiterbildungen der Erfindung sind in den Unteransprüchen definiert.

Dadurch wird ein Schwimm- und Gymnastiksystem geschaffen, mittels dessen zahlreiche Übungen der Wassergymnastik für eine Person und auch für mehrere Personen durchgeführt werden können. Es ist besonders auch geeignet für Schwimmübungen in der Brust- und auch in der Rückenlage. Bei Schwimmübungen in der Rückenlage wird sehr vorteilhaft der Rücken der schwimmenden Person gestreckt, was beispielsweise durch den Schwimmtrainer sehr gut kontrolliert werden kann.

Die Schwimmbretter des Standes der Technik eignen sich kaum für Schwimmübungen in der Rückenlage, da in diese Schwimmbretter nur sehr schlecht mit den Händen von unten eingegriffen werden kann. Ein Festhalten der Schwimmbretter in der Rückenlage ist daher nur sehr schlecht möglich, da die Schwimmbretter im allgemeinen das Bestreben zeigen, den eingreifenden Händen zu entgleiten. Dies ist besonders dadurch begründet, daß die Schwimmbretter des Standes der Technik, sofern sie überhaupt Öffnungen aufweisen, diese einen solchen Abstand von den äußeren Kanten der Schwimmbretter zeigen, daß die angreifenden Hände mit den Handknöchel an den Kanten der Öffnungen anlagern. Bei längerem Training kann dies zu schmerzhaften Aufschürfungen führen. Gerade dies wird vorteilhaft bei den erfindungsgemäßen Brettern vermieden.

Besonders bevorzugt sind nämlich bei den erfindungsgemäßen flachen Grundelementen längliche Öffnungen im Bereich der äußeren Kanten des Grundelementes vorgesehen. Vorzugsweise weisen die länglichen Öffnungen eine Krümmung auf, die der Handkrümmung der eingreifenden Hände entspricht. Die eingreifenden Hände finden dadurch besonders guten Halt in diesen Öffnungen.

Auch das einen Wasserwiderstand erzeugende Zusatzelement wird vorteilhaft an dem flachen Grundelement so befestigt, daß es auch bei größerem Wasserwiderstand, beispielsweise bei schnellschwimmendem Benutzer, gegenüber dem flachen Grundelement lediglich eine geringe Kippbewegung ausüben kann, insbesondere um wenige Zentimeter im untersten Bereich, z.B. von maximal 3 cm. Dies geschieht vorteilhaft dadurch, daß dieses einen Wasserwiderstand erzeugende Element doppelt an dem flachen Grundelement angreift. Zum einen greift es in eine zentrale Öffnung des flachen Grundelementes ein. Diese kann an beliebiger Stelle im Bereich der Mittellinie des Grundelementes angeordnet sein, insbesondere in deren Mitte. Dies geschieht besonders bevorzugt durch eine Auskragnase in der Mitte des Zusatzelementes. Zwei symmetrisch zueinander angeordnete gerade Bereiche lagern an der Unterseite des flachen Grundelementes an. Die beiden sich daran anschließenden, das Grundelement an dessen äußeren Kanten umgreifenden Elemente sind vorzugsweise hakenförmig so ausgebildet, daß sie zu der Auskragnase mit ihren äußeren Erstreckungen hinweisen, wobei die hakenförmigen äußeren Erstreckungen auf der Oberseite des flachen Grundelementes aufliegen.

Besonders bevorzugt besteht daher dieses Zusatzelement aus einem elastisch biegbaren, zugleich aber festen Material. Beim Anbauen des Zusatzelementes an das Grundelement wird zunächst die Auskragnase in die zentrale Öffnung des flachen Grundelementes eingefügt, anschließend werden die beiden hakenförmigen Elemente um die äußeren Kanten des Grundelementes herumgelegt.

Diese klemmen dann das flache Grundelement zwischen sich und der Auskragnase ein.

Zum Schaffen einer besseren Eingreifbarkeit mit den Händen sind besonders bevorzugt die äußeren Kanten im Bereich von länglichen Öffnungen des flachen Grundelementes mit einem Innenbogen oder Außenbogen im Bereich einer mittleren Öffnung oder zweier Öffnungen und mit einem Außenbogen im Bereich zweier zueinander symmetrisch angeordneter länglicher Öffnungen auf der gegenüberliegenden Seite der mittleren oder der beiden ähnlich oder entsprechend angeordneten Öffnung vorgesehen.

Anstelle von drei länglichen Öffnungen können aber auch fünf oder mehr oder lediglich zwei fluchtend in einer Linie in der Mitte, symmetrisch zur Mittelachse des im wesentlichen länglichen flachen Grundelementes vorgesehen sein. In diese beiden Öffnungen kann dann eine tumende Person mit ihren Händen eingreifen. Das flache Grundelement kann für Tumzwecke aber auch für Schwimmübungen rund oder mehreckig, beispielsweise sechseckig oder achteckig vorgesehen sein. Die länglichen Öffnungen sind dabei jeweils im Bereich der äußeren Kante des Grundelementes vorgesehen.

Anstelle dieser beiden länglichen Öffnungen an den schmalen äußeren Kanten können aber auch Vielfache von zwei, z. B. vier, jeweils spiegelsymmetrisch zueinander angeordnete längliche Öffnungen im Bereich der Längskanten und/oder im Bereich der Ecken des Grundelementes vorgesehen sein. In diese länglichen Öffnungen können dann zu Tumzwecken auch beispielsweise zwei oder vier Personen eingreifen. Vorzugsweise sind diese länglichen Öffnungen dann im Bereich der Längsseiten eines länglichen, im wesentlichen rechteckigen, vorzugsweise mit Innenbogen und/oder Außenbögen an den schmalen oder kurzen Seiten versehenen, flachen Grundelementes vorgesehen.

Besonders bevorzugt ist das flache Grundelement und auch das einen Wasserwiderstand erzeugende Zusatzelement aus Schichten aufgebaut. Als Material wird besonders bevorzugt ein Hartpolyethylen oder ein Leichtschaumstoff, beispielsweise ein unter der Marke Plastazote® der Firma Zotefoams Ltd. angebotener Leichtschaumstoff verwendet.

Das plattenförmige Griffelement ist besonders bevorzugt aus einem härteren elastischen bruchsicheren Material, beispielsweise einem Kunststoff, gefertigt. Besonders bevorzugt zeigt es eine bummerangähnliche Form seines Plattenteiles, welches mit Öffnungen, insbesondere vier Bohrungen versehen ist. In diese Öffnungen eingreifend sind Griffe vorgesehen. Diese ragen mit ihren Schlaufen oder als Schnüre gebildet auf der Oberseite des Plattenteiles heraus und sind auf dessen Unterseite befestigt. Vorzugsweise sind die Griffe als biegsame Schlaufen oder Schnüre gebildet, die von widerstandsfähigen schlauchförmigen Hüllelementen zumindest teilweise umgeben sind. Durch die widerstandsfähigen Hüllelemente ist eine bessere Angreifbarkeit und ein festerer Halt in diesen Griffen möglich. Auch ist der Verschleiß der Schnüre dadurch vermindert.

Besonders bevorzugt ist ein weiteres Zusatzelement in Form eines stabförmigen Elementes vorgesehen. Dieses ist von seinem Durchmesser her so ausgeführt bzw. die zentrale Öffnung des Grundelementes ist so dimensioniert, daß das stabförmige Element in die zentrale Öffnung paßt. Aufgrund geeigneter Materialwahl für das stabförmige Element hält dieses innerhalb der Öffnung rutschsicher fest. Durch beispielsweise Aufstecken von zwei Grundelementen auf jeweils ein Ende des stabförmigen Elementes kann ein System geschaffen werden, an dem sich der Übende mit den Händen festhalten oder den Armen aufstützen kann. Besonders vorteilhaft können damit Übungen in Rück- oder auch in Brustlage ausgeführt werden.

Die erfindungsgemäßen Möglichkeiten führen zu einem Schwimm- und/oder Gymnastiksystem, das den herkömmlichen Schwimmsystemen weit überlegen ist. Es bietet interessante Möglichkeiten, beispielsweise für den Schwimmlehrer, seine Schüler zu motivieren, indem eine Vielzahl von Abwechslungen gegeben sind, viele unterschiedliche Übungen mit ein und demselben Gerät in immer wieder neue Variationen und zusammengesteckten Positionen durchgeführt werden können und trotzdem nur die Anschaffungskosten für ein Gerät erfordedich sind. Neben den geringen Kosten ist auch die dadurch nur erforderliche geringe Stauraumgröße für diese Schwimmsysteme zu erwähnen. Möchte man mit verschiedenen Geräten aus dem Stand der Technik die gleiche oder zumindest einige der möglichen Bewegungsübungen wie mit dem erfindungsgemäßen Gerät durchführen, so ist eine große Zahl an Geräten und ein entsprechend großer Platzbedarf gegeben. Bei einer Beförderung beispielsweise auf Schiffen spielt auch der entsprechend reduzierte Gewichtsbedarf eine Rolle.

Die Geräte aus dem Stand der Technik sind überwiegend entweder zum Schwimmenlemen in einfachster Form gedacht oder aber auch zur Rettung Ertrinkender und Schiffsbrüchiger. Trotz der einfachen und für den Benutzer leicht verständlichen Zusammensetzmöglichkeiten der erfindungsgemäßen Geräte geht ihr Anwendungsbereich weit darüber hinaus.

Zur näheren Erläuterung der Erfindung werden im folgenden Ausführungsbeispiele anhand der Zeichnungen näher erläutert. Diese zeigen in:
- **Figur 1**: eine perspektivische Ansicht eines erfindungsgemäßen flachen Grundelementes mit Zusatzelementen,
- **Figur 2**: eine perspektivische Ansicht einer zweiten Ausführungsform des flachen Grundelementes,
- **Figur 3**: eine dritte Ausführungsform eines flachen Grundelementes,
- **Figur 4**: eine vierte Ausführungsform eines erfindungsgemäßen flachen Grundelementes,
- **Figur 5**: eine fünfte Ausführungsform eines erfindungsgemäßen flachen Grundelementes,
- **Figur 6**: eine sechste Ausführungsform eines flachen Grundelementes,
- **Figur 7**: eine siebte Ausführungsform eines flachen Grundelementes,
- **Figur 8**: eine achte Ausführungsform eines flachen Grundelementes,
- **Figur 9**: eine perspektivische Ansicht eines Systems aus zwei Grundelementen mit stabförmigem Zusatzelement,
- **Figur 10**: eine Seitenansicht einer Ausführungsform eines stabförmigen Zusatzelementes,
- **Figur 11**: eine perspektivische Ansicht einer zweiten Ausführungsform eines erfindungsgemäßen Griffelementes,
- **Figur 12**: eine perspektivische Ansicht von Grundelement und Griffelement, und
- **Figur 13**: eine perspektivische Ansicht des flachen Grundelementes gemäß Figur 1 mit beispielhaft daran angefügten Zusatzelementen.

**Figur 1** zeigt eine perspektivische Ansicht eines flachen Grundelementes 10, und eines einen Wasserwiderstand erzeugenden Zusatzelementes 20 und eines plattenförmigen Griffelementes 30 als Zusatzelemente zu dem Grundelement. Das flache Grundelement ist im wesentlichen rechteckig. Es weist eine zentrale Öffnung 11 auf. Die beiden Längskanten 15 sind im wesentlichen parallel zueinander gebildet. Die beiden quer zu diesen Längskanten angeordneten äußeren Kanten 16, 17 bilden zum einen einen Innenbogen und zum anderen einen Außenbogen. Im Bereich der äußeren Kante 16 mit dem Innenbogen ist eine mittlere längliche Öffnung 12 vorgesehen. Die mittlere längliche Öffnung 12 weist eine Krümmung auf, die dem Innenbogen der äußeren Kante 16 entgegengesetzt gekrümmt ist. Im Bereich der äußeren Kante 17 mit dem Außenbogen sind zwei weitere längliche Öffnungen 13, 14 vorgesehen. Diese sind mit einer Krümmung versehen, welche der Krümmung des Außenbogens folgt. In die Öffnungen 12, 13, 14 kann dadurch besonders sicher eingegriffen werden.

Die vier äußeren Ecken 18, 19 sind gerundet geformt. Die beiden Ecken 18 an der äußeren Kante 16 mit dem Innenbogen weisen dabei einen geringeren Radius auf als die Ecken 19 an der äußeren Kante 17 mit dem Außenbogen.

In perspektivischer Ansicht sind auch zwei Zusatzelement für das flache Grundelement 10 in Figur 1 dargestellt. Das eine Zusatzelement ist dabei das Wasserwiderstand erzeugende Zusatzelement 20. Dieses ist im wesentlichen flach. Auf seiner einen Seite weist es eine mittig angeordnete Auskragnase 21 auf. Links und rechts dieser mittig angeordneten Auskragnase 21 sind gerade Bereiche 22 vorgesehen. An diese beiden geraden Bereiche 22 schließen sich hakenförmige Klemmelemente 23 beidseitig an. Mit ihren äußeren Erstreckungen ragen sie in Richtung zu der Auskragnase 21 hin. Auf der der Auskragnase 21 und den geraden Bereichen 22 gegenüberliegenden Seite weist das Zusatzelement 20 ein gebogenes Ende 24 auf. Die Biegung erstreckt sich dabei zwischen den beiden hakenförmigen Klemmelementen 23 im Anschluß an diese. Einen Wasserwiderstand kann dabei die Fläche zwischen den geraden Bereichen 22 und dem gebogenen Ende 24 des Zusatzelementes 20 bilden.

Das einen Wasserwiderstand erzeugende Zusatzelement 20 wird so an dem flachen Grundelement 10 befestigt, daß die Auskragnase 21 in die zentrale Öffnung 11 des Grundelementes eingreift und die beiden hakenförmigen Klemmelemente 23 um das flache Grundelement herumgreifen und dieses zwischen sich und den geraden Bereichen 22 des Zusatzelementes 20 festklemmen. Ein entsprechendes flaches Grundelement 10 mit angefügtem Wasserwiderstand erzeugendem Zusatzelement 20 ist in Figur 11 verdeutlicht.

Weiterhin ist in Figur 1 perspektivisch ein plattenförmiges Griffelement 30 als weiteres Zusatzelement zu dem flachen Grundelement dargestellt. Das plattenförmige Griffelement weist zwei Griffe auf, die durch Öffnungen 32 eines Plattenteiles 33 geführt und auf dessen Unterseite befestigt sind. Die Griffe 31 können beispielsweise als Schlaufen 35 mit diese umhüllenden Hüllelementen 34 gebildet sein. Die Hüllelemente 34 sind beispielsweise schlauchförmige Abschnitte, welche über die Schlaufen 35 gestülpt werden. Dadurch werden die Schlaufen, welche ansonsten kaum eine besondere Festigkeit aufweisen in ihrer Formgebung stabilisiert und dadurch besser angreifbar. Außerdem sind sie gegen eine schnellere Abnutzung geschützt. Eine Befestigung der Schlaufen 35 auf der Unterseite des Plattenteiles 33 geschieht beispielsweise durch Verknoten über Unterlegscheiben, um ein Herausrutschen durch die Öffnungen 32 zu verhindern.

Anstelle von Schlaufen 35 mit Hüllelementen 34 können aber auch vorgefertigte Griffe 31 aus anderen Materialien vorgesehen werden. Vorzugsweise besteht nämlich das Plattenteil 33 aus einem verhältnismäßig harten, gleichzeitig elastischen und bruchsicheren Material, insbesondere einem Kunststoff. Die Hüllelemente bestehen beispielsweise ebenfalls aus einem Kunststoffschlauch, welcher die aus Fasern gebildeten Schlaufen 35 umhüllt.

Besonders bevorzugt bestehen das flache Grundelement 10 und das Zusatzelement 20 aus Hartpolyethylen oder einem anderen Leichtschaumstoff, insbesondere als übereinandergeschichtete Schaumstofflagen. Dadurch können beispielsweise die Lagen auch unterschiedliche Eigenschaften, insbesondere Elastizität in der Mitte und Härte auf den Außenflächen, aufweisen.

**Figur 2** zeigt eine perspektivische Ansicht einer zweiten Ausführungsform eines erfindungsgemäßen Grundelementes 10. Dieses Grundelement weist, ebenso wie das flache Grundelement 10 gemäß Figur 1, eine zentrale Öffnung 41 auf.

Im Unterschied zu dem flachen Grundelement gemäß Figur 1 sind jedoch die zwischen den Längskanten 45 angeordneten äußeren Kanten 46, 47 mit Außenbögen versehen. Im Bereich dieser äußeren Kanten 46, 47 sind jeweils mittig längliche Öffnungen 42, 43 vorgesehen. Diese sind spiegelsymmetrisch zur Mittelachse des Grundelementes geformt. Die länglichen Öffnungen sind jeweils mit Krümmungen versehen, welche dem jeweiligen Außenbogen der beiden äußeren Kanten 46, 47 folgt.

Ein solches Grundelement 10 gemäß Figur 2 eignet sich sehr gut für Wassergymnastikübungen, da mit beiden Händen in die beiden Öffnungen 42, 43 eingegriffen, das flache Grundelement vor den Körper gehalten und beispielsweise nach links und nach rechts geschwenkt werden kann.

In **Figur 3** ist eine dritte Ausführungsform eines erfindungsgemäßen Grundelementes dargestellt. Das flache Grundelement 50 ist in diesem Fall rund geformt und aus drei Schichten 54 aufgebaut. Ähnlich wie das Grundelement 40 weist auch das Grundelement 50 zwei längliche Öffnungen 52, 53 auf, die symmetrisch zur zentralen Öffnung 51 und zu der dadurch gebildeten Mittellinie angeordnet sind. Die beiden länglichen Öffnungen 52, 53 weisen ebenfalls eine Krümmung auf, die zumindest teilweise dem Außenradius des Grundelementes 50 folgt.

In **Figur 4** ist eine perspektivische Ansicht einer vierten Ausführungsform eines erfindungsgemäßen Grundelementes dargestellt. Auch das Grundelement 60 weist eine zentrale Öffnung 61 auf. Das Grundelement 60 ist sechseckig geformt. Es weist, ähnlich wie das Grundelement 50, zwei längliche Öffnungen 62, 63 auf. Diese sind parallel zu den äußeren Kanten 66, 67 und spiegelsymmetrisch zu einer gedachten Mittellinie durch die zentrale Öffnung 61 gebildet. In diesem Fall sind die länglichen Öffnungen 62, 63 als gerade Öffnungen mit jeweils gerundeten Ecken und ohne Krümmung gebildet. Natürlich könnten sie ebenfalls wie die vorher genannten Öffnungen, beispielsweise die länglichen Öffnungen 52, 53 gemäß Figur 3, eine Krümmung aufweisen.

Anstelle des sechseckigen Grundelementes 60 kann aber auch ein beliebiges anderes Mehreck oder Vieleck gebildet sein, beispielsweise ein Achteck oder Zehneck. Ein solches Mehreck ähnelt dann immer mehr dem runden Grundelement 50 gemäß Figur 3. Möglich wäre sogar die Form eines Dreiecks, wobei dann die Anordnung von drei länglichen Öffnungen sinnvoll erscheint für gymnastische Zwecke oder auch für Schwimmübungen.

**Figur 5** zeigt eine Draufsicht auf eine fünfte Ausführungsform eines erfindungsgemäßen Grundelementes. Das Grundelement 70 ist im wesentlichen rechtekkig und weist wiederum eine zentrale Öffnung 71 auf. Die eine äußere Kante 76 weist einen Außenbogen auf, die andere Kante 77 einen Innenbogen, ähnlich wie dies zu der Ausführungsform gemäß Figur 1 bereits geschildert wurde. Im Unterschied zu dieser Ausführungsform können an dem erfindungsgemäßen Grundelement 70 gemäß Figur 5 sogar mehrere Personen angreifen. Es sind zu diesem Zweck nämlich fünf längliche Öffnungen 72, 73, 74 im Bereich der Längskanten 78 und der schmalen äußeren Kanten 76, 77 des Grundelementes 70 vorgesehen. Die länglichen Öffnungen 72 und 73 im Bereich der Kanten 76, 77 sind jeweils wiederum mit einer Krümmung versehen, welche ein besseres Eingreifen mit den Händen ermöglicht. Die länglichen Öffnungen 74 im Bereich der Längskanten 78 sind hingegen gerade geformt, da auch die Längskanten 78 gerade verlaufen.

An einem solchen Grundelement 70 können entweder fünf Personen mit jeweils nur einer Hand oder aber zwei Personen mit jeweils zwei Händen bzw. eine weitere Person mit nur einer Hand angreifen. Es kann auch eine sogenannte "Jo-Jo-Gymnastik" durchgeführt werden. Sollen vier Personen mit jeweils beiden Händen an dem Grundelement 70 angreifen, sind vorzugsweise jeweils pro Längskante 78 anstelle der zwei Öffnungen vier davon vorgesehen und im Bereich der Kante 77 zwei anstelle der einen. Auch als Schwimmbrett für eine Person erweist es sich als vorteilhaft, da entweder in die Öffnungen 72 oder seitlich an die Öffnungen 74 oder einhändig an die Öffnungen 77 angegriffen werden kann. Für Gymnastikübungen kann aber auch mit dem oder den Daumen in die Öffnung 71 und mit den Fingern in die Öffnung(en) 74 oder umgekehrt eingegriffen werden.

Eine Ausführungsform eines erfindungsgemäßen Grundelementes, an dem drei Personen mit jeweils zwei Händen angreifen können, ist in **Figur 6** in einer Draufsicht gezeigt. Die Formgebung des Grundelementes entspricht im wesentlichen der gemäß Figur 5. Im Unterschied zu dem Grundelement 70 gemäß Figur 5 sind bei dem Grundelement gemäß Figur 6 im Bereich der Kante 77 zwei längliche Öffnungen 75 vorgesehen. Die länglichen Öffnungen 75 folgen von ihrer Formgebung her dem Innenbogen der Kante 77.

**Figur 7** zeigt eine weitere Ausführungsform eines erfindungsgemäßen Grundelementes in der Draufsicht. Das Grundelement 80 weist, ähnlich wie das Grundelement 40 gemäß Figur 2, zwei äußere Kanten 86, 87 mit jeweiligen Außenbögen auf. Anstelle der dort vorgesehenen jeweils nur einen länglichen Öffnung je äußerer Kante sind in der Ausführungsform gemäß Figur 7 jeweils zwei längliche Öffnungen im Bereich der äußeren Kanten 86, 87 vorgesehen. In ihrer Krümmung folgen sie jeweils der Krümmung der Außenbögen der beiden äußeren Kanten 86, 87.

Im Bereich der zentralen Öffnung 81 des Grundelementes 80 ist parallel zu den beiden Längskanten 88 des Grundelementes jeweils eine längliche Öffnung 84 vorgesehen.

Ebenso wie an dem Grundelement 70 gemäß Figur 6 können auch an dem Grundelement 80 gemäß Figur 7 entweder sechs Personen mit jeweils nur einer Hand oder aber drei Personen mit jeweils zwei Händen oder vier Personen angreifen, wobei bei letzterer Variante zwei Personen mit jeweils zwei Händen und zwei Personen mit jeweils nur einer Hand an dem Grundelement angreifen. Auch eine Verwendung als Schwimmbrett für eine Person, wie in Figur 5 beschrieben, ist möglich, ebenso wie die dort beschriebene Verwendung als Gymnastikelement.

In **Figur 8** ist eine weitere Ausführungsform eines erfindungsgemäßen Grundelementes in der Draufsicht dargestellt. Das Grundelement stellt im wesentlichen eine Kombination aus dem Grundelement 40 gemäß Figur 2 und dem Grundelement 80 gemäß Figur 7 dar. Es weist zwei äußere Kanten 46, 47 mit jeweiligen Außenbögen und zwei Längskanten 45 auf, die gerade geformt sind. Um die zentrale Öffnung 41 herum sind parallel zu den beiden Längskanten 45 jeweils längliche Öffnungen 44 gebildet.

Die Ausführungsform gemäß Figur 8 eignet sich beispielsweise für vier Personen, die jeweils nur mit einer Hand an dem Grundelement angreifen oder aber für zwei Personen, die jeweils über Eck an diesem angreifen. Selbstverständlich kann das Grundelement auch bloß von einer Person, ebenso wie die in den vorigen Figuren dargestellten Grundelemente, genutzt werden.

In **Figur 9** ist eine perspektivische Ansicht einer weiteren Ausführungsform des erfindungsgemäßen Systems für Schwimm- und/oder Gymnastikanwendungen dargestellt. In dieser Ausführungsform sind zwei Grundelemente 10 durch ein stabförmiges Zusatzelement 90 miteinander verbunden. Zu diesem Zweck ist das stabförmige Element 90 durch die zentrale Öffnung 11 des jeweiligen Grundelementes hindurchgesteckt und so weit hindurchgeschoben, daß aufgrund von Reibung und Klemmung ein rutschsicherer Halt in dieser Öffnung gewährt ist.

Um eine möglichst große Reibung der Außenfläche des stabförmigen Zusatzelementes 90, welches insbesondere ein Rundstab ist, und der Oberfläche der zentralen Öffnung 11 des Grundelementes 10 zu schaffen, ist das stabförmige Zusatzelement vorzugsweise aus demselben Material hergestellt wie das Grundelement. Das Zusatzelement besteht daher beispielsweise aus einem Leichtschaumstoff, insbesondere Plastazote ®.

Mit einer Anordnung, wie sie in Figur 9 dargestellt ist, können Schwimmund/oder Gymnastikübungen im Wasser in der Brust- sowie in der Rückenlage unterstützt werden. Hierzu greift der Schwimmer beispielsweise mit seinen Händen an dem stabförmigen Zusatzelement an oder aber er stützt sich mit seinen Armen oder Achselhöhlen auf diesem Zusatzelement 90 ab. Die beiden Grundelemente lagern dabei vorzugsweise mit ihren Längskanten auf der Wasseroberfläche auf bzw. tauchen etwas in das Wasser ein.

Die Durchmesser der zentralen Öffnungen des jeweiligen Grundelementes sind vorzugsweise auf den Durchmesser des stabförmigen Elementes 90 angepaßt. Wird ein bekanntes derartiges stabförmiges Element in Form eines Rundstabes verwendet, wird vorzugsweise eine Anpassung auf dessen Durchmesser vorgenommen.

**Figur 10** zeigt eine Seitenansicht einer Ausführungsform des stabförmigen Zusatzelementes. Dieses weist einen im wesentlichen gleichmäßig dicken mittleren Bereich 91 und verjüngte Endenbereiche 92 auf. Durch den dickeren mittleren Bereich 91 ist eine bessere Auflagerfläche für Rücken oder Brust gegeben. Die verjüngten Endenbereiche passen vorzugsweise in die zentralen Öffnungen der Grundelemente. Bei Belastung des mittleren Bereiches 91 werden die Grundelemente schräg angewinkelt. Die Endenbereiche 92 ragen bevorzugt über die Außenfläche der Grundelemente hinaus und werden beim Anwinkeln der Grundelemente in deren zentralen Öffnungen verkantet. Sie halten dadurch in diesen fest. Der Übergang zu den Endenbereichen 92 kann auch kontinuierlich, wie gestrichelt angedeutet, erfolgen.

In **Figur 11** ist eine zweite Ausführungsform des Griffelementes 30 dargestellt. Dieses ist im Querschnitt winkelförmig. Zwei plattenförmige Teile 36, 37 stoßen dabei im wesentlichen rechtwinklig aneinander (in Bereich ihrer äußeren längsseitigen Kanten). Das Teil 36 ist auf seiner vom Teil 37 wegweisenden Oberfläche mit den Griffen 31 versehen. Diese können dort angeklebt, in Öffnungen eingefügt und darin befestigt oder bei der Fertigung der Oberseite des Teils 36 dort mit eingegossen oder anderweitig eingearbeitet sein.

Das Teil 37 dient zum Erzeugen eines Wasserwiderstandes. Anstelle des Elementes 20 oder zusätzlich zu diesem kann ein besonderer Schwierigkeitsfaktor durch Vorsehen des Griffelementes 30 an dem Grundelement 10 erzielt werden.

Wie besser in Figur 12 zu sehen, werden wiederum die Griffe 31 durch die länglichen Öffnungen 14 hindurchgesteckt. Auf der Unterseite des Grundelementes 10 wird dazu das mit den Griffen 31 versehene Teil 36 positioniert. Das Teil 37 ragt anschließend aus dieser Fläche heraus und kann insbesondere beim Rückschwimmen, wenn die Hände rückwäts in die Griffe 31 eingreifen, als Wasserwiderstand erzeugendes Element genutzt werden.

Die Form von Griffen 31 sowie Griffelement 30 kann frei gewählt werden. Auch der Winkel zwischen Teil 36 und 37 kann abhängig gemacht werden von dem jeweils gewünschten zu erzeugenden Widerstand.

In Figur 12 ist die zentrale Öffnung nicht wie bei den vorigen Ausführungsformen in der Mitte des Grundelementes, sondem im Bereich der Mittellinie (in Längsrichtung des Grundelementes), jedoch außermittig angeordnet. Anstelle des Griffelementes 30 (oder zusätzlich zu diesem) könnte das Widerstandselement 20 dort angebracht werden. Erforderlich ist lediglich, daß die Abmessungen von Element 20 und Grundelement 10 hinsichtlich der Anordnung von Öffnung 11 und Auskragnase 21 aufeinander abgestimmt sind. Anstelle lediglich einer Öffnung 11 und Auskragnase 21 könnten auch mehrere nebeneinander aufeinander abgestimmt vorgesehen sein.

**Figur 13** zeigt eine perspektivische Ansicht des Grundelementes 10 gemäß Figur 1 mit daran angefügten Zusatzelementen 20 und 30. Entweder werden, wie dargestellt, alle Zusatzelemente gleichzeitig an dem Grundelement angebracht, oder aber jeweils nur eines von diesen, evtl. dann zusätzlich das stabförmige Zusatzelement 90 gemäß Figur 9 oder 10, in Anordnung in einer oder mehreren der Öffnungen 11 bis 14.

Das Zusatzelement 20 ist mit seiner Auskragnase 21 in die zentrale Öffnung 11 des Grundelementes 10 eingreifend dargestellt. Die Unterseite des Grundelementes lagert dabei auf den geraden Bereichen 22 des Zusatzelementes 20 auf. Die hakenförmigen Klemmelemente 23 umgreifen die Längskanten 15 des Grundelementes 10 und lagern mit ihren äußeren Erstreckungen auf der Oberseite des Grundelementes auf. Ein Kippen des Zusatzelementes während des Schwimmens, beispielsweise bei Eingriff mit der Hand in die mittlere längliche Öffnung 12 und an der äußeren Kante 16 mit dem Innenbogen oder aber von der anderen Seite her in die länglichen Öffnungen 13, 14 an der äußeren Kante 17 mit dem Außenbogen, ist dadurch nur in kleinen Bereichen, insbesondere von 2 - 3 cm in Bezug auf die untere Kante des gebogenen Endes 24 möglich. Der eigentliche Wasserwiderstand wird durch die Fläche 25 des Zusatzelementes 20 geschaffen.

Für Rückenschwimmübungen wird das plattenförmige Griffelement 30 an dem Grundelement 10 befestigt. Dies geschieht dadurch, daß das Plattenteil 33 auf der Unterseite des Grundelementes anlagert, wobei die Griffe 31 durch die länglichen Öffnungen 13, 14 des Grundelementes hindurchgesteckt werden. An diesen Griffen 31 kann nun der Schwimmer mit seinen Händen angreifen. Er muß sich dabei mit dem Oberkörper strecken, wodurch eine aus schwimmtechnischen Erwägungen heraus optimale Rückenlage erzwungen wird. Zusätzlich kann das Zusatzelement 20 bei gleichzeitiger Anbringung am Grundelement 10 einen Wasserwiderstand schaffen, wodurch besonders die Beinarbeit trainiert wird.

Alternativ hierzu können durch die Griffe 31 die Füße des Schwimmers gesteckt und die Armarbeit trainiert werden.

Die in den vorigen Figuren dargestellten Grundelemente und Zusatzelemente können beliebig dimensioniert sein. Beispielsweise können unterschiedliche Abmessungen von Grundelementen für Kinder und für Erwachsene vorgesehen werden. Als sehr vorteilhaft haben sich dabei Abmessungen von ca. 500 x 290 mm für Erwachsene und 350 x 220 mm für Kinder ergeben. Die Materialstärken der Grundelemente bzw. der Zusatzelemente betragen dabei beispielsweise 30 bis 40 mm bei im wesentlichen rechteckigen Grundelementen oder aber 35 bis 50 mm bei runden oder mehreckigen Ausführungsformen. Die länglichen Öffnungen können beispielsweise Abmessungen von 110 x 30 mm aufweisen, wobei die zentralen Öffnungen beispielsweise einen Durchmesser von z.B. 50 mm zeigt. Die einen Wasserwiderstand erzeugenden Zusatzelemente 20 weisen beispielsweise eine Breite von 390 mm und eine Höhe von 180 mm auf. Die den Wasserwiderstand erzeugende Fläche 25 weist dabei beispielsweise eine Höhe zwischen 80 und 200 mm auf.

Das Plattenteil 33 des plattenförmigen Griffelementes 30 ist beispielsweise aus einer 3 mm dicken Kunststoffplatte herausgeschnitten oder gestanzt. Die Schlaufen 35 bestehen beispielsweise aus einer 6 mm dicken Nylonschnur, deren Enden auf der Unterseite des Plattenteiles verknotet sind. Zwischen den Knoten und der Unterseite des Plattenteiles sind dabei vorzugsweise Unterlegscheiben aus Kunststoff zum Verhindem des Durchrutschens der Knoten durch beispielsweise 8 mm starke Bohrungen in dem Plattenteil vorgesehen.

Das stabförmige Zusatzelement 90 weist beispielsweise einen Durchmesser von 50 mm auf, oder bei verjüngten Enden einen Durchmesser im mittleren Bereich von ca. 65 mm und im Endenbereich von z.B. 38 oder 48 mm, abhängig von dem Durchmesser der zentralen Öffnung des jeweiligen Grundelementes. Die Endenbereiche können beispielsweise 120 mm lang sein. Seine Länge beträgt z.B. ca. 1500 mm.

Die flachen Grundelemente sind jeweils passend zu ihrem Anwendungszweck dimensioniert, wobei beispielsweise ein Grundelement für gymnastische Übungen für mehrere Personen (vergl. Figur 5 bis 8) größer dimensioniert sein wird als ein Grundelement für nur eine Person, wie beispielsweise in Figur 3 oder 4 dargestellt. Aber auch die Abmessungen der Zusatzelemente, nämlich des einen Wasserwiderstand erzeugenden Elementes 20 und des plattenförmigen Handgriffelementes 30 werden auf den jeweiligen Anwendungszweck bzw. auch in Abhängigkeit von der Körpergröße, bei den Griffen in Abhängigkeit von der Handgröße oder der Spannhöhe der Füße des Anwenders dimensioniert.

Die Zusatzelemente 20, 30 können bei geeignet geformten Öffnungen und Dimensionierungen auch an bekannten Grundelementen befestigt werden, wodurch ihre Vorteile dann auch bei diesen nutzbar sind.

### Bezugszeichenliste

- 10: flaches Grundelement
- 11: Öffnung, zentrale
- 12: längliche Öffnung, mittlere
- 13: längliche Öffnung
- 14: längliche Öffnung
- 15: Längskante
- 16: äußere Kante (Innenbogen)
- 17: äußere Kante (Außenbogen)
- 18: Ecken
- 19: Ecken

- 20: Wasserwiderstand erzeugendes Zusatzelement
- 21: Auskragnase
- 22: gerade Bereiche
- 23: hakenförmige Klemmelemente
- 24: gebogenes Ende
- 25: Fläche

- 30: plattenförmiges Griffelement
- 31: Griffe
- 32: Öffnungen
- 33: Plattenteil
- 34: Hüllelemente
- 35: Schlaufen
- 36: Teil
- 37: Teil

- 40: Grundelemente
- 41: zentrale Öffnung
- 42: längliche Öffnung
- 43: längliche Öffnung
- 44: längliche Öffnung (gerade)
- 45: Längskanten
- 46: äußere Kante (Außenbogen)
- 47: äußere Kante (Außenbogen)

- 50: Grundelement
- 51: zentrale Öffnung
- 52: längliche Öffnung
- 53: längliche Öffnung
- 54: Schichten

- 60: Grundelement
- 61: zentrale Öffnung
- 62: längliche Öffnung
- 63: längliche Öffnung
- 66: äußere Kante
- 67: äußere Kante

- 70: Grundelement
- 71: zentrale Öffnung
- 72: längliche Öffnung
- 73: längliche Öffnung
- 74: längliche Öffnung
- 75: längliche Öffnung
- 76: äußere Kante (Außenbogen)
- 77: äußere Kante (Innenbogen)
- 78: Längskanten

- 80: Grundelement
- 81: zentrale Öffnung
- 82: längliche Öffnung (gekrümmt)
- 83: längliche Öffnung (gekrümmt)
- 84: längliche Öffnung (gerade)
- 86: äußere Kante (Außenbogen)
- 87: äußere Kante (Außenbogen)
- 88: Längskanten

- 90: stabförmiges Zusatzelement
- 91: mittlerer Bereich
- 92: Endenbereich

## Patentansprüche

1. Schwimm- und/oder Gymnastiksystem, das ein flaches Grundelement mit Öffnungen und weitere steckbar mit diesem verbindbare Zusatzelemente aufweist,
**dadurch gekennzeichnet,**
**daß** Zusatzelemente ein einen Wasserwiderstand erzeugendes, in zumindest eine zentrale Öffnung (11, 41, 51, 61, 71, 81) des Grundelementes (10, 40, 50, 60, 70, 80) eingreifbar geformtes und das Grundelement an dessen äußeren Kanten klemmend umgreifendes Zusatzelement (20) und ein in längliche Öffnungen (13, 14, 44, 72, 74, 75, 82, 83, 84) des Grundelementes eingreifendes Griffelement (30) sind.

2. System nach Anspruch 1,
**dadurch gekennzeichnet,**
**daß** das Zusatzelement ein stabförmiges Element (90) ist, das mit einem oder mehreren Grundelementen verbindbar ist.

3. System nach Anspruch 1 oder 2,
**dadurch gekennzeichnet,**
**daß** das flache Grundelement eine ungerade Anzahl von länglichen Öffnungen, insbesondere drei oder fünf längliche Öffnungen (12, 13, 14; 72, 73, 74), und eine im wesentlichen runde zentrale Öffnung (11, 71) aufweist.

4. System nach Anspruch 1 oder 2,
**dadurch gekennzeichnet,**
**daß** das flache Grundelement eine gerade Anzahl von länglichen Öffnungen, insbesondere zwei, vier oder sechs längliche Öffnungen (42, 43; 52, 53; 62, 63; 72, 74, 75; 82, 83, 84) und eine im wesentlichen runde zentrale Öffnung (41, 51, 61, 71, 81) aufweist.

5. System nach einem der vorstehenden Ansprüche,
**dadurch gekennzeichnet,**
**daß** die länglichen Öffnungen mit einer Krümmung versehen sind, die der Handkrümmung von eingreifenden Händen entsprechend geformt und dimensioniert ist.

6. System nach Anspruch 3,
**dadurch gekennzeichnet,**
**daß** zwei der drei länglichen Öffnungen (13, 14, 72) im Bereich von einer äußeren Kante (17, 76) des Grundelementes nebeneinander, einen Bogen beschreibend und die eine Öffnung (12, 73) mittig zwischen diesen beiden anderen Öffnungen und fluchtend mit der zentralen Öffnung (11, 71) im Bereich der gegenüberliegenden äußeren Kante (16, 77) angeordnet sind.

7. System nach Anspruch 6,
**dadurch gekennzeichnet,**
**daß** die äußeren Kanten des Grundelementes an der Seite der einen mittigen länglichen Öffnung (12, 73) einen Innenbogen und an der gegenüberliegenden Seite mit den beiden Öffnungen (13, 14, 72) einen Außenbogen beschreiben.

8. System nach einem der vorstehenden Ansprüche,
**dadurch gekennzeichnet,**
**daß** das flache Grundelement länglich geformt ist, wobei die Ecken (18, 19) abgerundet sind.

9. System nach Anspruch 4,
**dadurch gekennzeichnet,**
**daß** zumindest zwei der länglichen Öffnungen im Bereich von Längskanten (78, 88, 45) des Grundelementes im wesentlichen spiegelsymmetrisch zueinander, einander gegenüberliegend vorgesehen sind.

10. System nach einem der vorstehenden Ansprüche,
**dadurch gekennzeichnet,**
**daß** das flache Grundelement länglich mit einen jeweiligen Außenbogen beschreibenden schmalen äußeren Kanten (46, 47; 86, 87) oder einen Außenbogen und einen Innenbogen beschreibenden schmalen äußeren Kanten (16, 17; 76, 77) und geraden Längskanten (15, 45, 78, 88) geformt ist.

11. System nach einem der Ansprüche 1 bis 9,
**dadurch gekennzeichnet,**
**daß** das flache Grundelement (50, 60) rund oder mehreckig, insbesondere sechseckig oder achteckig, geformt ist.

12. System nach einem der vorstehenden Ansprüche,
**dadurch gekennzeichnet,**
**daß** die im wesentlichen runde zentrale Öffnung des flachen Grundelementes einen an den Durchmesser des stabförmigen Zusatzelementes angepaßten Durchmesser aufweist.

13. System nach einem der vorstehenden Ansprüche,
**dadurch gekennzeichnet,**
**daß** das einen Wasserwiderstand erzeugende Zusatzelement (20) spiegelsymmetrisch gebildet und mit einer mittleren, in die zentrale Öffnung des flachen Grundelementes eingreifbaren Auskragnase (21), mit daneben vorgesehenen, im wesentlichen geraden Bereichen (22) und mit sich beidseitig daran anschließenden hakenförmig zu der Auskragnase hinweisenden Klemmelementen (23) versehen ist.

14. System nach einem der vorstehenden Ansprüche,
**dadurch gekennzeichnet,**
**daß** das plattenförmige Griffelement (30) ein im wesentlichen flaches Plattenteil (33) mit Griffen (31) aufweist.

15. System nach Anspruch 14,
**dadurch gekennzeichnet,**
**daß** das Plattenteil (33) bummerangähnlich geformt und mit Öffnungen (32) versehen ist, in welche die Griffe (31) eingreifen und/oder darin befestigt sind.

16. System nach Anspruch 14,
**dadurch gekennzeichnet,**
**daß** in einem Winkel zu dem Plattenteil (33) ein Widerstandsteil an dem Plattenteil (33) befestigt oder mit diesem verbunden ist.

17. System nach einem der Ansprüche 14 bis 16,
**dadurch gekennzeichnet,**
**daß** das Plattenteil (33) bummerangähnlich geformt und mit Öffnungen (32) versehen ist, in welche die Griffe (31) eingreifen und/oder darin befestigt sind.

18. System nach einem der Ansprüche 14 bis 16,
**dadurch gekennzeichnet,**
**daß** in einem Winkel zu dem Plattenteil (33) ein Widerstandsteil an dem Plattenteil (33) befestigt oder mit diesem verbunden ist.

19. System nach einem der Ansprüche 14 bis 16,
**dadurch gekennzeichnet,**
**daß** das Plattenteil (33) bummerangähnlich geformt und mit Öffnungen (32) versehen ist, in welche die Griffe (31) eingreifen und/oder darin befestigt sind.

## Claims

1. Swimming and/or gymnastics system, which comprises a flat basic element having openings and further additional elements connectable to the latter by insertion,
**characterized in**
**that** additional elements are a water resistance-generating additional element (20), which is shaped so as to be engageable into at least one central opening (11, 41, 51, 61, 71, 81) of the basic element (10, 40, 50, 60, 70, 80) and embraces the basic element in a clamping manner at the latter's outside edges, and a gripping element (30) which engages into elongate openings (13, 14, 44, 72, 74, 75, 82, 83, 84) of the basic element.

2. System according to claim 1,
**characterized in**
**that** the additional element is a rod-like element (90) which is connectable to one or more basic elements.

3. System according to claim 1 or 2,
**characterized in**
**that** the flat basic element has an odd number of elongate openings, in particular three or five elongate openings (12, 13, 14; 72, 73, 74), and a substantially round central opening (11, 71).

4. System according to claim 1 or 2,
**characterized in**
**that** the flat basic element has an even number of elongate openings, in particular two, four or six elongate openings (42, 43; 52, 53; 62, 63; 72, 74, 75; 82, 83, 84), and a substantially round central opening (41, 51, 61, 71, 81).

5. System according to any one of the preceding claims,
**characterized in**
**that** the elongate openings are provided with a curvature, which is shaped and dimensioned in accordance with the hand curvature of hands inserted therein.

6. System according to claim 3,
**characterized in**
**that** two of the three elongate openings (13, 14, 72) are disposed alongside one another in the region of an outside edge (17, 76) of the basic element so as to describe an arc and the one opening (12, 73) is disposed, mid-way between said other two openings and in alignment with the central opening (11, 71), in the region of the opposite outside edge (16, 77).

7. System according to claim 6,
**characterized in**
**that** the outside edges of the basic element describe, at the end having the one middle elongate opening (12, 73), an inward curve and, at the opposite end having the two openings (13, 14, 72), an outward curve.

8. System according to any one of the preceding claims,
**characterized in**
**that** the flat basic element is elongate in shape, wherein the corners (18, 19) are rounded off.

9. System according to claim 4,
**characterized in**
**that** at least two of the elongate openings are provided substantially mirror-symmetrically relative to one another and opposite one another in the region of longitudinal edges (78, 88, 45) of the basic element.

10. System according to any one of the preceding claims,
**characterized in**
**that** the flat basic element is elongate in shape, having narrow outside edges (46, 47; 86, 87) each describing an outward curve or narrow outside edges (16, 17; 76, 77) describing an outward curve and an inward curve and having straight longitudinal edges (15, 45, 78, 88).

11. System according to any one of claims 1 to 9,
**characterized in**
**that** the flat basic element (50, 60) is round or polygonal, in particular hexagonal or octagonal, in shape.

12. System according to any one of the preceding claims,
**characterized in**
**that** the substantially round central opening of the flat basic element has a diameter adapted to the diameter of the rod-like additional element.

13. System according to any one of the preceding claims,
**characterized in**
**that** the water resistance-generating additional element (20) is formed in a mirror-symmetrical manner and provided with a middle projecting lug (21), which is engageable into the central opening of the flat basic element and next to which are provided substantially straight regions (22) adjoined on either side by clamping elements (23), which are directed in a hook-like manner towards the projecting lug.

14. System according to any one of the preceding claims,
**characterized in**
**that** the board-like gripping element (30) comprises a substantially flat board part (33) having handles (31).

15. System according to claim 14,
**characterized in**
**that** the board part (33) is shaped like a boomerang and provided with openings (32), into which the handles (31) engage and/or are fastened therein.

16. System according to claim 14,
**characterized in**
**that** a resistance part is fastened or connected to the board part (33) at an angle to the latter.

17. System according to any one of claims 14 to 16,
**characterized in**
**that** the board part (33) is shaped like a boomerang and provided with openings (32), into which the handles (31) engage and/or are fastened therein.

18. System according to any one of claims 14 to 16,
**characterized in**
**that** a resistance part is fastened or connected to the board part (33) at an angle to the latter.

19. System according to any one of claims 14 to 16,
**characterized in**
**that** the board part (33) is shaped like a boomerang and provided with openings (32), into which the handles (31) engage and/or are fastened therein.

## Revendications

1. Système destiné à la natation et/ou à la gymnastique qui présente un élément de base plat comportant des ouvertures et d'autres éléments additionnels pouvant être assemblés avec ce dernier par enfoncement, **caractérisé en ce qu'**un élément additionnel (20) développant une résistance à l'avancement dans l'eau, façonné de manière à pouvoir se mettre en prise dans au moins une ouverture centrale (11, 41, 51, 61, 71, 81) de l'élément de base (10, 10, 50, 60, 70, 80) et enserrant ledit élément de base au niveau de ses arêtes extérieures et un élément de préhension (30) se mettant en prise dans des ouvertures oblongues (13, 14, 44, 72 ,74, 75, 82, 83, 84) de l'élément de base constituent des éléments additionnels.

2. Système selon la revendication 1, **caractérisé en ce que** l'élément additionnel est un élément en forme de barre (90) pouvant être assemblé avec un ou plusieurs éléments de base.

3. Système selon la revendication 1 ou 2, **caractérisé en ce que** l'élément de base plat présente un nombre d'ouvertures oblongues impair, notamment trois ou cinq ouvertures oblongues (12, 13, 14 ; 72, 73, 74) et une ouverture centrale essentiellement ronde (11, 71).

4. Système selon la revendication 1 ou 2, **caractérisé en ce que** l'élément de base plat présente un nombre d'ouvertures oblongues pair, notamment deux, quatre ou six ouvertures oblongues (42, 43 ; 52, 53 ; 62, 63 ; 72, 74, 75 ; 82, 83, 84) et une ouverture centrale essentiellement ronde (41, 51, 61, 71, 81).

5. Système selon l'une des revendications précédentes, **caractérisé en ce que** les ouvertures oblongues sont dotées d'une courbure qui est formée et dimensionnée de manière à correspondre à la courbure des mains qui s'y mettent en prise.

6. Système selon la revendication 3, **caractérisé en ce que** deux des trois ouvertures oblongues (13, 14, 72) sont disposées côte à côte dans la zone d'une arête extérieure (17, 76) de l'élément de base en décrivant une courbe, et une ouverture (12, 73) est disposée au milieu entre ces deux autres ouvertures et dans l'alignement de l'ouverture centrale (11, 71), dans la zone de l'arête extérieure opposée (16, 77).

7. Système selon la revendication 6, **caractérisé en ce que** les arêtes extérieures de l'élément de base décrivent sur le côté de l'ouverture oblongue centrale (12, 73) une courbe concave et sur le côté opposé présentant les deux ouvertures (13, 14, 72), une courbe convexe.

8. Système selon l'une des revendications précédentes, **caractérisé en ce que** l'élément de base plat a une forme oblongue, les angles (18, 19) étant arrondis.

9. Système selon la revendication 4, **caractérisé en ce qu'**au moins deux des ouvertures oblongues sont prévues l'une en face de l'autre de façon essentiellement symétrique, dans la zone d'arêtes longitudinales (78, 88, 45) de l'élément de base.

10. Système selon l'une des revendications précédentes, **caractérisé en ce que** l'élément de base plat est de forme oblongue, avec des petites arêtes extérieures (46, 47 ; 86, 87) formant chacune une courbe convexe ou avec des petites arêtes extérieures (16, 17 ; 76, 77) décrivant une courbe convexe et une courbe concave et des arêtes longitudinales rectilignes (15, 45, 78, 88).

11. Système selon l'une des revendications 1 à 9, **caractérisé en ce que** l'élément de base plat (50, 60) a une forme ronde ou polygonale, notamment hexagonale ou octogonale.

12. Système selon l'une des revendications précédentes, **caractérisé en ce que** l'ouverture centrale essentiellement ronde de l'élément de base plat présente un diamètre adapté au diamètre de l'élément additionnel en forme de barre.

13. Système selon l'une des revendications précédentes, **caractérisé en ce que** l'élément additionnel (20) développant une résistance à l'avancement dans l'eau est réalisé de façon symétrique et doté d'une saillie (21) centrale pouvant se mettre en prise dans l'ouverture centrale de l'élément de base plat, avec de part et d'autre de celle-ci des zones essentiellement rectilignes (22) qui sont chacune terminées par des éléments de serrage (23) en forme de crochet pointant vers ladite saillie.

14. Système selon l'une des revendications précédentes, **caractérisé en ce que** l'élément de préhension en forme de plaque (30) présente une plaque essentiellement plate (33) munie de poignées (31).

15. Système selon la revendication 14, **caractérisé en ce que** la plaque (33) a une forme analogue à celle d'un boomerang et est munie d'ouvertures (32) avec lesquelles les poignées (31) sont en prise et/ou dans lesquelles elles sont fixées.

16. Système selon la revendication 14, **caractérisé en ce qu'**un élément de résistance est fixé ou relié à la plaque (33) en formant un angle par rapport à ladite plaque (33).

17. Système selon l'une des revendications 14 à 16, **caractérisé en ce que** la plaque (33) a une forme analogue à celle d'un boomerang et est munie d'ouvertures (32) avec lesquelles les poignées (31) sont en prise et/ou dans lesquelles elles sont fixées.

18. Système selon l'une des revendications 14 à 16, **caractérisé en ce qu'**un élément de résistance est fixé ou relié à la plaque (33) en formant un angle par rapport à ladite plaque (33).

19. Système selon l'une des revendications 14 à 16, **caractérisé en ce que** la plaque (33) a une forme analogue à celle d'un boomerang et est munie d'ouvertures (32) avec lesquelles les poignées (31) sont en prise et/ou dans lesquelles elles sont fixées.
